# FASCICULE DE BREVET EUROPEEN

(11) **EP 3 187 787 B1**
(45) Date de publication et mention de la délivrance du brevet: **12.02.2020**
(21) Numéro de dépôt: 16206905.8
(22) Date de dépôt: 26.12.2016
(51) Int. Cl.: F24D 3/10, F24D 19/10

(54) **PROCÉDÉ DE REGULATION THERMIQUE D'UN SYSTÈME DE CHAUFFAGE D'EAU**
VERFAHREN ZUR THERMISCHEN REGULIERUNG EINES WARMWASSERERZEUGUNGSSYSTEMS
METHOD FOR THERMAL REGULATION OF A WATER-HEATING SYSTEM

(30) Priorité: 28.12.2015 FR 1563402
(43) Date de publication de la demande: 05.07.2017
(73) Titulaire: Guillot Industrie, 01190 Pont de Vaux (FR)
(72) Inventeur: MIASIK, Didier, 01380 BAGE-LA-VILLE (FR)
(74) Mandataire: Plasseraud IP

(56) Documents cités:
- EP-A1- 2 159 495
- EP-A1- 2 463 591
- WO-A1-97/08498

## Description

L'invention a pour objet un procédé de régulation thermique d'un système de chauffage d'eau destinée à alimenter un local en eau chaude, et une bouteille hydraulique pour un système de chauffage d'eau destinée à alimenter en eau chaude un local.

De façon connue, un système de chauffage dit de type hybride comprend au moins deux types de sources thermiques, à savoir un générateur d'appoint à énergie fossile d'une part et une pompe à chaleur d'autre part.

L'une et/ou l'autre des deux sources thermiques assure(nt) le chauffage de l'eau qui, ensuite, circule de préférence dans un réseau de chauffage du local et/ou dans un échangeur de chaleur raccordé à un réservoir d'eau chaude sanitaire du local.

Un procédé de régulation thermique d'un tel système de chauffage prévoit de déclencher la pompe à chaleur dans une gamme donnée de températures extérieures. Un exemple d'un tel procédé de régulation thermique est connu du document EP 2 463 591 A1. Dans ce procédé la pompe à chaleur est modulée pour fonctionner à charge partielle pour fournir un flux à une température intermédiaire pour laquelle le coefficient de performance de la pompe à chaleur est efficace en fonction du prix de l'électricité.

En particulier, le chauffage de l'eau est effectué uniquement par le générateur d'appoint à énergie fossile quand la température extérieure devient inférieure à une température limite, par exemple de l'ordre de 2°C.

Toutefois, un tel procédé connu ne permet pas d'optimiser pleinement le fonctionnement du système de chauffage pour en réduire sa facture énergétique, ni de réduire au maximum l'impact énergétique du système de chauffage sur son environnement.

Un tel procédé connu est particulièrement mal adapté aux systèmes plus complexes de chauffage dits collectifs, pour lesquels une pluralité de pompes à chaleur sont connectées à une pluralité de générateurs d'appoint.

Le but de l'invention est de remédier aux inconvénients précités.

A cet effet, l'invention a pour objet un procédé de régulation thermique d'un système de chauffage d'eau destinée à alimenter un local en eau chaude, ledit système de chauffage comprenant un générateur d'appoint à énergie fossile, une pompe à chaleur à compresseur à vitesse variable et une bouteille de découplage hydraulique connectée audit générateur d'appoint et à ladite pompe à chaleur, le procédé de régulation comprenant :
- une étape d'activation de la pompe à chaleur systématiquement consécutive à une étape d'activation du système de chauffage pour régler la température d'eau sortant de la bouteille hydraulique à une température donnée, dite température de consigne,
- une étape de détermination d'un coefficient de performance de la pompe à chaleur à des temps donnés pendant une durée de fonctionnement de la pompe à chaleur, dit coefficient de performance réel, que le compresseur fonctionne ou soit en arrêt, et
- une étape de modulation d'un taux de charge de la pompe à chaleur en fonction de la valeur mesurée du coefficient de performance et d'une comparaison de la température d'eau sortant de la bouteille hydraulique à la température de consigne.

Grâce au procédé selon la présente invention, il est possible d'optimiser la facture énergétique ainsi que l'impact sur l'environnement du système de chauffage, du fait du fonctionnement maitrisé du système de chauffage.

Selon une autre caractéristique de l'invention, au cours de l'étape de détermination du coefficient de performance réel, le coefficient de performance réel est calculé en fonction d'une température extérieure, d'une température caractéristique de la pompe à chaleur et du taux de charge de la pompe à chaleur.

Selon une autre caractéristique de l'invention, le procédé comprend une étape de comparaison du coefficient de performance réel à une valeur seuil, dite coefficient de performance seuil.

Selon une autre caractéristique de l'invention, le procédé comprend une étape de mesure de la température de sortie de l'eau hors de la bouteille hydraulique, et une étape d'activation du générateur d'appoint si, à un temps donné de fonctionnement de la pompe à chaleur, la température de sortie est inférieure à la température de consigne.

Selon une autre caractéristique de l'invention, le procédé comprend une étape de désactivation de la pompe à chaleur si le coefficient de performance réel est inférieur au coefficient de performance seuil.

Selon une autre caractéristique de l'invention, le procédé comprend une étape de détermination du coefficient de performance réel à intervalle donné, régulier ou irrégulier, pendant la désactivation de la pompe à chaleur.

Selon une autre caractéristique de l'invention, le procédé comprend une étape d'activation de la pompe à chaleur quand le coefficient de performance réel redevient égal au coefficient de performance seuil.

Selon une autre caractéristique de l'invention, le procédé comprend une étape de blocage d'activation du générateur d'appoint pendant une durée donnée, dite durée de blocage.

Selon une autre caractéristique de l'invention, le procédé comprend une étape de détermination du coefficient de performance réel de la pompe à chaleur à des temps donnés pendant la durée de blocage, une étape de comparaison du coefficient de performance réel à une valeur seuil, dite coefficient de performance seuil, et une étape d'activation du générateur d'appoint si le coefficient de performance réel est inférieur au coefficient de performance seuil.

Selon une autre caractéristique de l'invention, au cours de l'étape de modulation du taux de charge, si le coefficient de performance est supérieur ou égal au coefficient de performance seuil, on modifie le taux de charge de la pompe à chaleur de sorte à augmenter le coefficient de performance jusqu'à une valeur maximale.

Selon une autre caractéristique de l'invention, au cours de l'étape de modulation du taux de charge, si le coefficient de performance est supérieur ou égal au coefficient de performance seuil, on modifie le taux de charge de la pompe à chaleur de sorte à augmenter le taux de charge jusqu'à une valeur maximale.

L'invention a également pour objet une bouteille hydraulique pour un système de chauffage d'eau destinée à alimenter en eau chaude un local, comprenant un piquage conformé pour alimenter en eau une pompe à chaleur, un piquage conformé pour recevoir de l'eau de ladite pompe à chaleur, un piquage conformé pour alimenter en eau un générateur d'appoint à énergie fossile, un piquage conformé pour recevoir de l'eau du générateur d'appoint à énergie fossile, un piquage conformé pour alimenter en eau un réservoir d'eau chaude du local, un piquage conformé recevoir de l'eau du réservoir d'eau chaude du local, un piquage conformé pour alimenter en eau un réseau de chauffage d'air du local et un piquage conformé pour recevoir de l'eau d'un réseau de chauffage d'air du local, la bouteille comprenant un capteur de température dans une partie basse d'un réservoir de la bouteille et un capteur de température dans une partie haute du réservoir de la bouteille, de sorte à mettre en œuvre le procédé de régulation décrit précédemment.

Un exemple d'un telle bouteille hydraulique est connue du document WO 97/08498 A1

Selon une autre caractéristique de l'invention, un diamètre de la bouteille mesure entre deux et cinq fois plus qu'un diamètre de plus grande valeur parmi des diamètres des piquages, dit diamètre maximal, et/ou une distance entre deux piquages mesure entre deux fois et six fois plus que le diamètre de plus grande valeur parmi des diamètres des piquages.

L'invention a également pour objet un système de chauffage d'eau destinée à alimenter un local en eau chaude, comprenant au moins un générateur d'appoint à énergie fossile, au moins une pompe à chaleur et une bouteille de découplage hydraulique telle que décrite précédemment connectée à chaque générateur d'appoint et à chaque pompe à chaleur et une unité de calcul pour mettre en œuvre le procédé de régulation tel que décrit précédemment.

D'autres caractéristiques et avantages de l'invention apparaîtront encore à la lecture de la description qui va suivre. Celle-ci est purement illustrative et doit être lue en regard des dessins annexés sur lesquels :
- la figure 1 est une vue schématique d'un système de chauffage d'eau destinée à alimenter un local en eau chaude ;
- la figure 2 est une vue de détail d'une bouteille hydraulique du système de la figure 1 ;
- la figure 3 est chronogramme d'un procédé selon la présente invention de régulation thermique du système de la figure 1 ; et
- les figures 4, 5, 6 et 7 illustrent des résultats expérimentaux en temps réel de mise en œuvre du procédé de régulation de la figure 3 au système de la figure 1.

### Système de chauffage d'eau

Un système de chauffage d'eau d'alimentation d'un local en eau chaude est référencé 1 sur la figure 1, le local étant de préférence extérieur au système 1.

L'eau chaude est destinée à approvisionner un réseau de chauffage par radiateurs et un échangeur de chaleur pour un préparateur de stockage d'eau chaude sanitaire, comme il va être expliqué.

Le système de chauffage 1 est de type hybride, c'est-à-dire que le système 1 comprend au moins deux types de sources thermiques, à savoir au moins un générateur d'appoint à énergie fossile 2 d'une part et, d'autre part, au moins une pompe à chaleur 3.

Le générateur 2 est par exemple une chaudière à gaz ou à fioul.

La pompe à chaleur 3 est de préférence de type à vitesse de compresseur variable, ce qui permet une modulation de puissance de la pompe à chaleur en fonction de son taux de charge. On parle de pompe à chaleur de type « inverter ».

Le système de chauffage 1 comprend également une bouteille de découplage hydraulique 4 connectée au générateur 2 et à la pompe à chaleur 3.

La bouteille de découplage hydraulique 4 est également connectée à un réseau 5 de chauffage de l'air du local par radiateurs et à un échangeur de chaleur d'un préparateur de stockage d'eau chaude sanitaire 6 du local.

L'échangeur de chaleur est soit un serpentin, soit un échangeur à plaques.

Sur le mode de réalisation illustré, le système comprend une seule pompe à chaleur 3 et un seul générateur 2. Toutefois, l'invention ne se limite pas à ce mode de réalisation et le système peut comprendre plusieurs pompes à chaleur ou générateurs raccordés en parallèle sur des piquages de la bouteille hydraulique.

### Bouteille de découplage hydraulique

Comme visible sur les figures 1 et 2, la bouteille hydraulique 4 comprend un réservoir d'eau muni d'un ensemble de quatre paires de piquages 7 à 11.

Le premier piquage 7 de la première paire est conformé pour recevoir de l'eau de la pompe à chaleur 3. Le piquage 7 est autrement appelé piquage de départ pompe à chaleur.

Le deuxième piquage 8 de la première paire est conformé pour alimenter en eau la pompe à chaleur 3. Le piquage 8 est autrement appelé piquage de retour pompe à chaleur.

Le premier piquage 9 de la deuxième paire est conformé pour recevoir de l'eau du générateur d'appoint 2. Le piquage 9 est autrement appelé piquage de départ générateur d'appoint.

Le deuxième piquage 10 de la deuxième paire est conformé pour alimenter en eau le générateur d'appoint 2. Le piquage 10 est autrement appelé piquage de retour générateur d'appoint.

Le premier piquage 11 de la troisième paire est conformé pour recevoir de l'eau du réseau 5 de radiateurs. Le piquage 11 est autrement appelé piquage de retour chauffage.

Le deuxième piquage 12 de la troisième paire est conformé pour alimenter en eau le réseau 5 de radiateurs. Le piquage 12 est autrement appelé piquage de départ chauffage.

Le premier piquage 13 de la quatrième paire est conformé pour recevoir de l'eau de l'échangeur de chaleur du préparateur 6. Le piquage 13 est autrement appelé piquage de sortie préparateur.

Le deuxième piquage 14 de la quatrième paire est conformé pour alimenter en eau l'échangeur de chaleur du préparateur 6. Le piquage 14 est autrement appelé piquage d'entrée préparateur.

Du fait de la bouteille de découplage hydraulique 4, chacun des circuits relatifs respectivement au générateur d'appoint 2, à la pompe à chaleur 3, au réseau de chauffage 5 et au préparateur 6, sont fluidiquement indépendants les uns des autres.

En particulier, chaque paire des piquages 7 à 14 est indépendante fluidiquement des autres paires.

La bouteille de découplage hydraulique 4 présente un volume interne constituant une zone tampon, ce qui permet de découpler les débits d'eau dans chaque circuit.

Comme visible sur la figure 2, les piquages 7, 8 de départ et retour pompe à chaleur, et les piquages 11 et 13 de retour chauffage et préparateur sont disposés dans une première zone 15 de la bouteille de découplage hydraulique 4.

Les piquages 9, 10 de départ et retour générateur d'appoint, et les piquages 12 et 14 de départ chauffage et préparateur sont disposés dans une deuxième zone 16 de la bouteille de découplage hydraulique 4.

Comme visible sur la figure 2, la première zone 15 est en partie basse de la bouteille de découplage hydraulique 4 tandis que la deuxième zone 16 est en partie haute de la bouteille de découplage hydraulique 4.

La première zone 15 correspond à des températures d'eau plus faibles que la deuxième zone 16.

Avantageusement, des capteurs de température sont positionnés dans chaque piquage 7 à 14, ou dans certains piquages parmi les piquages 7 à 14, ou au minimum, un capteur de température est positionné dans la zone basse 15 et un autre dans la zone haute 16.

De préférence, le diamètre de la bouteille 4 mesure entre deux et cinq fois plus que le diamètre de plus grande valeur parmi les diamètres des piquages 7 à 14.

De préférence, une distance entre deux piquages consécutifs mesure entre deux fois et six fois plus que le diamètre de plus grande valeur parmi les diamètres des piquages 7 à 14.

Ces dimensionnements assurent que la bouteille hydraulique 4 s'affranchisse de toute interférence de pompes relatives au circuit du générateur d'appoint 2, de la pompe à chaleur 3, du réseau de chauffage d'air 5 et du préparateur 6.

### Procédé de régulation

Quand le système de chauffage est sollicité du fait d'un besoin thermique à une température souhaitée, dite température de consigne, Tc, un procédé de régulation thermique 30 du système de chauffage 1 se déclenche.

La température de consigne Tc correspond à une température que doit atteindre l'eau dans la zone haute 16 de la bouteille de découplage hydraulique 4.

Cette température est appelée température de sortie de bouteille.

Comme visible sur la figure 3, le procédé de régulation 30 comprend une étape 31 d'activation de la pompe à chaleur 3 systématiquement consécutive au déclenchement du procédé de régulation thermique 30. Cette étape est référencée ACT sur la figure 3.

Cette étape assure que la pompe à chaleur 3 constitue la source thermique prioritaire du système de chauffage 1.

Le procédé 30 comprend également une étape 32 de détermination d'un coefficient de performance (COP) de la pompe à chaleur 3, dit coefficient de performance réel, et référencée DET, que le compresseur fonctionne ou soit en arrêt.

Ainsi, le coefficient de performance réel est calculé que la pompe à chaleur soit en marche ou au contraire à l'arrêt.

L'étape 32 de détermination du coefficient de performance réel est effectuée à des temps donnés pendant une durée d'utilisation du système de chauffage 1.

En d'autres termes, l'étape 32 de détermination du coefficient de performance réel comprend une succession d'étapes au cours desquelles le coefficient de performance est déterminé à intervalles réguliers ou irréguliers.

Le procédé de régulation thermique 30 assure donc un calcul du coefficient de performance en temps réel d'utilisation du système de chauffage 1.

Par exemple, le coefficient de performance réel est calculé à un intervalle de temps de l'ordre de 2 minutes.

Le coefficient de performance réel est défini comme un rapport entre une puissance calorifique générée par la pompe à chaleur 3 et une puissance électrique consommée par la pompe à chaleur 3.

Comme visible sur la figure 3, le procédé de régulation 30 comprend également une étape 33 de modulation d'un taux de charge de la pompe à chaleur 3 en fonction de la valeur mesurée du coefficient de performance réel et d'une comparaison de la température d'eau sortant de la bouteille hydraulique à la température de consigne, référencée MOD.

Le taux de charge est défini comme un rapport entre une puissance calorifique à charge partielle de la pompe à chaleur et une puissance calorifique à pleine charge de la pompe à chaleur.

Le taux de charge est compris entre 0% et 100%, la valeur 0% correspondant à l'arrêt de la pompe à chaleur 3 et la valeur 100% à la pleine charge de la pompe à chaleur 3.

Dans le cas où la comparaison entre les températures donne pour résultat que la température d'eau sortant de la bouteille hydraulique est égale à la température de consigne, le taux de charge est maintenant constant, le besoin thermique étant satisfait.

Au cours de l'étape de détermination du coefficient de performance réel, le coefficient de performance réel est calculé en fonction d'une température extérieure *Tₑₓₜ,* d'une température caractéristique de la pompe à chaleur 3 et du taux de charge de la pompe à chaleur 3.

La température extérieure *Tₑₓₜ* est mesurée par un capteur de température, disposé à l'extérieur du système de chauffage et du local.

La température caractéristique de la pompe à chaleur est par exemple une température de départ *T_{dep}* correspondant à la température d'eau circulant dans le piquage 7 de départ pompe à chaleur, soit une température de l'eau dans le piquage 8 de retour pompe à chaleur, dite température de retour *Tᵣₑₜ* pompe à chaleur.

Les températures de départ *T_{dep}* et retour *Tᵣₑₜ* sont mesurées par des capteurs de température.

De préférence, le coefficient de performance réel dépend de la température extérieure *Tₑₓₜ,* de la température de départ ou de retour et du taux de charge de la pompe à chaleur, selon un polynôme, ou selon une matrice.

Le procédé 30 comprend également une étape 34 de comparaison du coefficient de performance réel à une valeur seuil, appelée coefficient de performance seuil. Cette étape est référencée COMP.

Le coefficient de performance seuil correspond à un régime limite de fonctionnement optimal de la pompe à chaleur 3.

L'étape de comparaison 34 est effectuée après chaque calcul de COP réel.

Le coefficient de performance seuil peut dépendre du rendement du générateur d'appoint 2, d'une valeur limite telle qu'une facture énergétique liée au fonctionnement de la pompe à chaleur 3 soit égale à une facture énergétique liée au fonctionnement du générateur d'appoint 2, des émissions respectives de dioxyde de carbone de la pompe à chaleur 3 et du générateur 2, ou encore des consommations d'énergies primaires respectives de la pompe à chaleur 3 et du générateur 2.

Comme visible sur la figure 3, le procédé 30 comprend une étape 35 de désactivation de la pompe à chaleur 3 si le coefficient de performance réel est inférieur au coefficient de performance seuil, référencée DESACT.

De préférence, dans ce cas, le générateur d'appoint 2 est alors activé.

Comme visible sur la figure 3, le procédé 30 comprend une étape 36 de mesure (MES) de la température de sortie de l'eau hors de la bouteille hydraulique 4, et une étape d'activation du générateur d'appoint si, à un temps donné de fonctionnement de la pompe à chaleur, la température de sortie est inférieure à la température de consigne.

Le temps de fonctionnement de la pompe à chaleur pour activer le générateur d'appoint 2 est par exemple de l'ordre de 5 minutes.

Dans ce cas, les deux sources thermiques, c'est-à-dire la pompe à chaleur 3 et le générateur d'appoint 2 assurent simultanément le chauffage de l'eau pour les piquages 12 et 14 de départ chauffage et départ préparateur.

Comme visible sur la figure 3, le procédé 30 comprend une étape 37 de détermination (DET) du coefficient de performance réel à intervalle donné, régulier ou irrégulier, pendant la désactivation de la pompe à chaleur 3 suivie de préférence d'une étape d'activation de la pompe à chaleur 3 quand le coefficient de performance réel redevient égal au coefficient de performance seuil.

Comme visible sur la figure 3, le procédé 30 comprend avantageusement une étape 38 de blocage (BLO) d'activation du générateur d'appoint 2 pendant une durée donnée, dite durée de blocage.

De préférence, l'étape de blocage 38 est active en été ou en période hors chauffage du local par le réseau de radiateurs.

La durée de blocage est par exemple de l'ordre de 30 minutes.

Dans ce cas, le chauffage de l'eau est uniquement assuré par la pompe à chaleur 3, même si la température en sortie de la bouteille reste inférieure à la température de consigne.

On peut prévoir également dans ce cas une étape de détermination du coefficient de performance réel de la pompe à chaleur 3 à des temps donnés pendant la durée de blocage suivi d'une étape de comparaison du coefficient de performance réel au coefficient de performance seuil, et une étape d'activation du générateur d'appoint si le coefficient de performance réel est inférieur au coefficient de performance seuil.

Avantageusement, si le coefficient de performance est supérieur au coefficient de performance seuil, l'étape de modulation du taux de charge comprend une étape non illustrée de modification du taux de charge de la pompe à chaleur 3 de sorte que le coefficient de performance augmente jusqu'à une valeur maximale.

Cette étape permet de réduire la dépense énergétique due à la pompe à chaleur 3.

Alternativement, si le coefficient de performance est supérieur au coefficient de performance seuil, l'étape de modulation du taux de charge comprend une étape non illustrée de modification du taux de charge de la pompe à chaleur 3 jusqu'à atteindre un taux de charge maximale, par exemple de l'ordre de 100%.

Cette étape permet de réduire le temps de retour sur investissement du système de chauffage.

Le procédé de régulation est mis en œuvre par une unité de calcul.

L'unité de calcul peut être un circuit comme par exemple :
- un processeur apte à interpréter des instructions sous la forme de programme informatique, ou
- une carte électronique dont les étapes du procédé de l'invention sont décrites dans le silicium, ou encore
- une puce électronique programmable comme une puce FPGA (pour « Field-Programmable Gâte Array » en anglais).

### Résultats expérimentaux

Les figures 4 et 5 illustrent une évolution au cours du temps respectivement du taux de charge Tx de la pompe à chaleur 3 (en pourcentage), selon une courbe 41, de la température de départ *T_{dep},* selon une courbe 51, et de la température de l'eau dans le piquage 8 de retour pompe à chaleur, c'est-à-dire la température de retour *Tᵣₑₜ* pompe à chaleur, selon une courbe 52.

Comme visible sur les figures 4 et 5, le taux de charge Tx diminue au cours du temps, suite au calcul du coefficient de performance réel en temps réel, ce qui contribue notamment à une réduction d'écart entre *T_{dep}* et *Tᵣₑₜ* et une augmentation du coefficient de performance.

La figure 6 illustre une évolution en hiver et au cours du temps respectivement du taux de charge Tx de la pompe à chaleur 3, selon une courbe 61, d'un taux de charge Txx (en pourcentage) du générateur d'appoint 2 selon une courbe 62, de la température de départ *T_{dep},* selon une courbe 63, et de la température de retour *Tᵣₑₜ,* selon une courbe 64.

La figure 7 illustre une évolution en été et au cours du temps respectivement du taux de charge Tx de la pompe à chaleur 3, selon une courbe 71, d'un taux de charge Txx du générateur d'appoint 2 selon une courbe 72, de la température de départ *T_{dep},* selon une courbe 73, et de la température de retour *Tᵣₑₜ,* selon une courbe 74.

En hiver, l'étape 38 de blocage est désactivée.

En été au contraire, l'étape 38 de blocage est mise en place.

Comme déjà expliqué, cette temporisation du déclenchement du générateur 2 impose que la pompe à chaleur 3 assure seule le chauffage de l'eau vers le réseau 5 et l'échangeur de chaleur 6.

Comme visible sur la figure 6, le générateur 2 et la pompe à chaleur 3 sont déclenchés en même temps en hiver, autour du temps t=12h2min.

Comme visible sur la figure 7, seule la pompe à chaleur 3 se déclenche à t=0, tandis que le générateur d'appoint 2 se déclenche à un temps t de l'ordre de 29min.

On note que le taux de modulation Tx de la pompe à chaleur 3 devient nul vers 12h22 sur la figure 6 et vers 0h42min sur la figure 7, indiquant là que le coefficient de performance réel devient inférieur au coefficient de performance seuil.

### Avantages

Le procédé de régulation 30 assurant le calcul du coefficient de performance réel en temps réel lors du fonctionnement du système de chauffage 1, on obtient un fonctionnement optimal du système 1, puisque le coefficient de performance réel est maintenu supérieur ou égal au coefficient de performance réel seuil, quitte à faire un appoint avec le générateur d'appoint 2 sans arrêter pour autant la pompe à chaleur 3.

Le système de chauffage 1 assure, du fait en particulier de la bouteille de découplage hydraulique 4, un fonctionnement autonome des circuits relatifs au générateur d'appoint 2, à la pompe à chaleur 3, au réseau de chauffage 5 et au préparateur 6, ce qui permet de choisir des conditions optimales de fonctionnement pour chacun des circuits.

L'invention s'applique tout particulièrement au cas où le système de chauffage 1 comprend une pluralité de générateurs d'appoint et une pluralité de pompes à chaleur ; dans ce cas, le local approvisionné par le système 1 est une installation collective (par opposition à domestique).

## Revendications

1. Procédé de régulation thermique d'un système (1) de chauffage d'eau destinée à alimenter un local en eau chaude, ledit système de chauffage comprenant un générateur d'appoint à énergie fossile (2), une pompe à chaleur à compresseur à vitesse variable (3) et une bouteille de découplage hydraulique (4) connectée audit générateur d'appoint (2) et à ladite pompe à chaleur (3), le procédé de régulation comprenant :
- une étape d'activation de la pompe à chaleur (3) systématiquement consécutive à une étape d'activation du système de chauffage (1) pour régler la température d'eau sortant de la bouteille hydraulique à une température donnée, dite température de consigne,
- une étape de détermination d'un coefficient de performance de la pompe à chaleur à des temps donnés pendant une durée de fonctionnement du système de chauffage (1), dit coefficient de performance réel, que le compresseur fonctionne ou soit en arrêt, et
- une étape de modulation d'un taux de charge de la pompe à chaleur en fonction de la valeur mesurée du coefficient de performance réel et d'une comparaison de la température d'eau sortant de la bouteille hydraulique à la température de consigne.

2. Procédé de régulation thermique selon la revendication 1, dans lequel, au cours de l'étape de détermination du coefficient de performance réel, le coefficient de performance réel est calculé en fonction d'une température extérieure, d'une température caractéristique de la pompe à chaleur (3) et d'un taux de charge de la pompe à chaleur (3).

3. Procédé de régulation thermique selon l'une des revendications 1 ou 2, comprenant une étape de comparaison du coefficient de performance réel à une valeur seuil, dite coefficient de performance seuil.

4. Procédé de régulation thermique selon la revendication précédente, comprenant une étape de mesure de la température de sortie de l'eau hors de la bouteille hydraulique (4), et une étape d'activation du générateur d'appoint si, à un temps donné de fonctionnement de la pompe à chaleur, la température de sortie est inférieure à la température de consigne.

5. Procédé de régulation thermique selon l'une quelconque des revendications précédentes, comprenant une étape de désactivation de la pompe à chaleur si le coefficient de performance réel est inférieur au coefficient de performance seuil.

6. Procédé de régulation thermique selon la revendication précédente, comprenant une étape de détermination du coefficient de performance réel à intervalle donné, régulier ou irrégulier, pendant la désactivation de la pompe à chaleur.

7. Procédé de régulation thermique selon la revendication précédente, comprenant une étape d'activation de la pompe à chaleur quand le coefficient de performance réel redevient égal au coefficient de performance seuil.

8. Procédé de régulation thermique selon l'une quelconque des revendications précédentes, comprenant une étape de blocage d'activation du générateur d'appoint pendant une durée donnée, dite durée de blocage.

9. Procédé de régulation thermique selon la revendication précédente, comprenant une étape de détermination du coefficient de performance réel de la pompe à chaleur à des temps donnés pendant la durée de blocage, une étape de comparaison du coefficient de performance réel à une valeur seuil, dite coefficient de performance seuil, et une étape d'activation du générateur d'appoint si le coefficient de performance réel est inférieur au coefficient de performance seuil.

10. Procédé de régulation thermique selon l'une quelconque des revendications 3 à 9, dans lequel, au cours de l'étape de modulation du taux de charge, si le coefficient de performance est supérieur ou égal au coefficient de performance seuil, on modifie le taux de charge de la pompe à chaleur (3) de sorte à augmenter le coefficient de performance jusqu'à une valeur maximale.

11. Procédé de régulation thermique selon l'une quelconque des revendications 3 à 9, dans lequel, au cours de l'étape de modulation du taux de charge, si le coefficient de performance est supérieur ou égal au coefficient de performance seuil, on modifie le taux de charge de la pompe à chaleur (3) de sorte à augmenter le taux de charge jusqu'à une valeur maximale.

12. Bouteille hydraulique pour un système de chauffage d'eau destinée à alimenter en eau chaude un local, comprenant un piquage conformé pour alimenter en eau une pompe à chaleur, un piquage conformé pour recevoir de l'eau de ladite pompe à chaleur, un piquage conformé pour alimenter en eau un générateur d'appoint à énergie fossile, un piquage conformé pour recevoir de l'eau du générateur d'appoint à énergie fossile, un piquage conformé pour alimenter en eau un réservoir d'eau chaude du local, un piquage conformé pour recevoir de l'eau du réservoir d'eau chaude du local, un piquage conformé pour alimenter en eau un réseau de chauffage d'air du local et un piquage conformé pour recevoir de l'eau d'un réseau de chauffage d'air du local, la bouteille comprenant un capteur de température dans une partie basse (15) d'un réservoir de la bouteille et un capteur de température dans une partie haute (16) du réservoir de la bouteille de sorte à mettre en œuvre le procédé de régulation selon l'une des revendications précédentes.

13. Bouteille hydraulique selon la revendication précédente, dans laquelle un diamètre de la bouteille mesure entre deux et cinq fois plus qu'un diamètre de plus grande valeur parmi des diamètres des piquages, et/ou une distance entre deux piquages mesure entre deux fois et six fois plus que le diamètre de plus grande valeur parmi des diamètres des piquages.

14. Système de chauffage d'eau destinée à alimenter un local en eau chaude, comprenant au moins un générateur d'appoint à énergie fossile, au moins une pompe à chaleur et une bouteille de découplage hydraulique selon l'une des revendications 12 ou 13 connectée audit au moins un générateur d'appoint et à ladite au moins une pompe à chaleur et une unité de calcul pour mettre en œuvre le procédé de régulation selon l'une des revendications 1 à 11.

## Patentansprüche

1. Verfahren zum thermischen Regulieren eines Systems (1) zum Heizen von Wasser, welches dazu vorgesehen ist, eine Lokalität mit heißem Wasser zu versorgen, wobei das System zum Heizen einen Zusatzgenerator für fossile Energie (2), eine Wärmepumpe mit einem Kompressor mit variabler Geschwindigkeit (3) und eine Flasche zur hydraulischen Entkopplung (4) umfasst, welche mit dem Zusatzgenerator (2) und der Wärmepumpe (3) verbunden ist, wobei das Verfahren zum Regulieren umfasst:
- einen Schritt eines systematischen Aktivierens der Wärmepumpe (3) nachfolgend auf einen Schritt eines Aktivierens des Systems zum Heizen (1), um die Temperatur des Wasser, welches aus der hydraulischen Flasche austritt, auf eine gegebene Temperatur zu regeln, genannt Solltemperatur,
- einen Schritt eines Bestimmens eines Leistungskoeffizienten der Wärmepumpe zu gegebenen Zeiten während einer Betriebsdauer des Systems zum Heizen (1), genannt tatsächlicher Leistungskoeffizient, wenn der Kompressor arbeitet oder im Stillstand ist, und
- einen Schritt eines Modulierens einer Lastrate der Wärmepumpe als Funktion des gemessenen Werts des tatsächlichen Leistungskoeffizienten und eines Vergleichens der Temperatur des aus der hydraulischen Flasche austretenden Wassers mit der Solltemperatur.

2. Verfahren zum thermischen Regulieren nach Anspruch 1, wobei während des Schritts des Bestimmens des tatsächlichen Leistungskoeffizienten der tatsächliche Leistungskoeffizient als Funktion einer Außentemperatur, einer charakteristischen Temperatur der Wärmepumpe (3) und einer Lastrate der Wärmepumpe (3) berechnet wird.

3. Verfahren zum thermischen Regulieren nach einem der Ansprüche 1 oder 2, umfassend einen Schritt eines Vergleichens des tatsächlichen Leistungskoeffizienten mit einem Schwellenwert, genannt Schwellen-Leistungskoeffizient.

4. Verfahren zum thermischen Regulieren nach dem vorhergehenden Anspruch, umfassend einen Schritt eines Messens der Ausgangstemperatur des Wassers aus der hydraulischen Flasche (4) und eines Schritts eines Aktivierens des Zusatzgenerators, wenn zu einer gegebenen Betriebszeit der Wärmepumpe die Ausgangstemperatur kleiner als die Solltemperatur ist.

5. Verfahren zum thermischen Regulieren nach einem der vorhergehenden Ansprüche, umfassend einen Schritt eines Deaktivierens der Wärmepumpe, wenn der tatsächliche Leistungskoeffizient kleiner als der Schwellen-Leistungskoeffizient ist.

6. Verfahren zum thermischen Regulieren nach dem vorhergehenden Anspruch, umfassend einen Schritt eines Bestimmens des tatsächlichen Leistungskoeffizienten zu einem gegebenen regelmäßigen oder unregelmäßigen Intervall während der Deaktivierung der Wärmepumpe.

7. Verfahren zum thermischen Regulieren nach dem vorhergehenden Anspruch, umfassend einen Schritt eines Aktivierens der Wärmepumpe, wenn der tatsächliche Leistungskoeffizient wieder gleich dem Schwellen-Leistungskoeffizienten wird.

8. Verfahren zum thermischen Regulieren nach einem der vorhergehenden Ansprüche, umfassend einen Schritt eines Blockierens des Aktivierens des Zusatzgenerators während einer gegebenen Dauer, genannt Blockierungsdauer.

9. Verfahren zum thermischen Regulieren nach dem vorhergehenden Anspruch, umfassend einen Schritt eines Bestimmens des tatsächlichen Leistungskoeffizienten der Wärmepumpe zu gegebenen Zeiten während der Blockierungsdauer, einen Schritt eines Vergleichens des tatsächlichen Leistungskoeffizienten mit einem Schwellenwert, genannt Schwellen-Leistungskoeffizient, und einen Schritt eines Aktivierens des Zusatzgenerators, wenn der tatsächliche Leistungskoeffizient kleiner als der Schwellen-Leistungskoeffizient ist.

10. Verfahren zum thermischen Regulieren nach einem der Ansprüche 3 bis 9, wobei während des Schritts des Modulierens der Lastrate, wenn der Leistungskoeffizient größer oder gleich dem Schwellen-Leistungskoeffizient ist, die Lastrate der Wärmepumpe (3) derart modifiziert wird, dass der Leistungskoeffizient bis zu einem maximalen Wert erhöht wird.

11. Verfahren zum thermischen Regulieren nach einem der Ansprüche 3 bis 9, wobei während des Schritts des Modulierens der Lastrate, wenn der Leistungskoeffizient größer oder gleich dem Schwellen-Leistungskoeffizient ist, die Lastrate der Wärmepumpe (3) derart modifiziert wird, dass die Lastrate bis zu einem maximalen Wert erhöht wird.

12. Hydraulische Flasche für ein System zum Heizen von Wasser, welches dazu vorgesehen ist, eine Lokalität mit heißem Wasser zu versorgen, umfassend eine Abzweigung, welche dazu gebildet ist, eine Wärmepumpe mit Wasser zu versorgen, eine Abzweigung, welche dazu gebildet ist, Wasser von der Wärmepumpe zu erhalten, eine Abzweigung, welche dazu gebildet ist, einen Zusatzgenerator für fossile Energie mit Wasser zu versorgen, eine Abzweigung, welche dazu gebildet ist, das Wasser von dem Zusatzgenerator für fossile Energie zu empfangen, eine Abzweigung, welche dazu gebildet ist, ein Heißwasser-Reservoir der Lokalität mit Wasser zu versorgen, eine Abzweigung, welche dazu gebildet ist, Wasser von dem Heißwasser-Reservoir der Lokalität zu erhalten, eine Abzweigung, welche dazu gebildet ist, ein Netz zum Heizen von Luft der Lokalität mit Wasser zu versorgen, und eine Abzweigung, welche dazu gebildet ist, das Wasser von einem Netz zum Heizen von Luft der Lokalität zu erhalten, wobei die Flasche einen Temperatursensor in einem unteren Teil (15) eines Reservoirs der Flasche und einen Temperatursensor in einem oberen Teil (16) des Reservoirs der Flasche derart umfasst, dass das Verfahren zum Regulieren nach einem der vorhergehenden Ansprüche ausgeführt wird.

13. Hydraulische Flasche nach dem vorhergehenden Anspruch, wobei ein Durchmesser der Flasche zwischen zweimal und fünfmal mehr als ein Durchmesser mit dem größten Wert aus den Durchmessern der Abzweigungen misst und/oder ein Abstand zwischen zwei Abzweigungen zwischen zweimal und sechsmal mehr als der Durchmesser mit dem größten Wert aus den Durchmessern der Abzweigungen misst.

14. System zum Heizen von Wasser, welches dazu vorgesehen ist, eine Lokalität mit heißem Wasser zu versorgen, umfassend wenigstens einen Zusatzgenerator für fossile Energie, wenigstens eine Wärmepumpe und eine Flasche zur hydraulischen Entkopplung nach einem der Ansprüche 12 oder 13, welche mit dem wenigstens einen Zusatzgenerator und der wenigstens einen Wärmepumpe und einer Berechnungseinheit zum Durchführen des Verfahrens zum Regulieren nach einem der Ansprüche 1 bis 11 verbunden ist.

## Claims

1. Method for thermal regulation of a water-heating system (1) intended to supply a premises with hot water, said heating system comprising a standby fossil fuel generator (2), a variable speed compressor heat pump (3) and a hydraulic isolation cylinder (4) connected to said standby generator (2) and à said heat pump (3), the method for regulation comprising:
- a step of activating the heat pump (3) systematically following a step of activating the heating system (1) in order to regulate the temperature of the water exiting from the hydraulic cylinder at a given temperature, referred to as the setpoint temperature,
- a step of determining a performance coefficient of the heat pump at given times during an operating duration of the heating system (1), referred to as real performance coefficient, whether the compressor is operating or is stopped, and
- a step of modulating a load rate of the heat pump according to the measured value of the real performance coefficient and a comparison of the temperature of the water exiting from the hydraulic cylinder with the setpoint temperature.

2. Method for thermal regulation according to claim 1, wherein, during the step of determining the real performance coefficient, the real performance coefficient is calculated according to an outside temperature, a characteristic temperature of the heat pump (3) and a load rate of the heat pump (3).

3. Method for thermal regulation according to one of claims 1 or 2, comprising a step of comparing the real performance coefficient with a threshold value, referred to as the threshold performance coefficient.

4. Method for thermal regulation according to the preceding claim, comprising a step of measuring the outlet temperature of the water outside the hydraulic cylinder (4), and a step of activating the standby generator if, at a given operating time of the heat pump, the outlet temperature is less than the setpoint temperature.

5. Method for thermal regulation according to any preceding claim, comprising a step of deactivating the heat pump if the real performance coefficient is less than the threshold performance coefficient.

6. Method for thermal regulation according to the preceding claim, comprising a step of determining the real performance coefficient at a given interval that is regular or irregular, during the deactivating of the heat pump.

7. Method for thermal regulation according to the preceding claim, comprising a step of activating the heat pump when the real performance coefficient becomes equal again to the threshold performance coefficient.

8. Method for thermal regulation according to any preceding claim, comprising a step of blocking the activating of the standby generator for a given duration, referred to as the blocking duration.

9. Method for thermal regulation according to the preceding claim, comprising a step of determining the real performance coefficient of the heat pump at given times during the blocking duration, a step of comparing the real performance coefficient with a threshold value, referred to as the threshold performance coefficient, and a step of activating the standby generator if the real performance coefficient is less than the threshold performance coefficient.

10. Method for thermal regulation according to any of claims 3 to 9, wherein, during the step of modulating the load rate, if the performance coefficient is greater than or equal to the threshold performance coefficient, the load rate of the heat pump (3) is modified in such a way as to increase the performance coefficient to a maximum value.

11. Method for thermal regulation according to any of claims 3 to 9, wherein, during the step of modulating the load rate, if the performance coefficient is greater than or equal to the threshold performance coefficient, the load rate of the heat pump (3) is modified in such a way as to increase the load rate to a maximum value.

12. Hydraulic cylinder for a water-heating system intended to supply a premises with hot water, comprising a tapping shaped to supply a heat pump with water, a tapping shaped to receive water from said heat pump, a tapping shaped to supply a standby fossil fuel generator with water, a tapping shaped to receive water from the standby fossil fuel generator, a tapping shaped to supply a hot water tank of the premises with water, a tapping shaped to receive water from the hot water tank of the premises, a tapping shaped to supply with water an air-heating network of the premises and a tapping shaped to receive water from an air-heating network of the premises, with the cylinder comprising a temperature sensor in a lower portion (15) of a tank of the cylinder and a temperature sensor in the upper portion (16) of the tank of the cylinder in such a way as to implement the method for regulation according to one of the preceding claims.

13. Hydraulic cylinder according to the preceding claim, wherein a diameter of the cylinder measures between two and five times more than a diameter of a greater value from among the diameters of the tappings, and/or a distance between two tappings measures between twice and six times more than the diameter of a greater value from among the diameters of the tappings.

14. Water-heating system intended to supply a premises with hot water, comprising at least one standby fossil fuel generator, at least one heat pump and a hydraulic isolation cylinder according to one of claims 12 or 13 connected to said at least one standby generator and to said at least one heat pump and a calculation unit for implementing the method for regulation according to one of claims 1 to 11.
